# FASCICULE DE BREVET EUROPEEN

(11) **EP 1 460 208 B1**
(45) Date de publication et mention de la délivrance du brevet: **19.03.2008**
(21) Numéro de dépôt: 04380001.0
(22) Date de dépôt: 08.01.2004
(51) Int. Cl.: E05B 35/00, G07F 17/12

(54) **Serrure à ouverture avec une pièce de monnaie, aménagée pour être ouverte avec une carte**
Münzenbetätigbares Schloss angepasst für Kartenbetätigung
Coin operated lock, adapted for being opened with a card

(30) Priorité: 20.03.2003 ES 200300656
(43) Date de publication de la demande: 22.09.2004
(73) Titulaire: Ojmar, S.A., 20871 Elgoibar (Gipuzkoa) (ES)
(72) Inventeur: Sevillano Gil, Benito, 20870 Elgoibar (Gipuzkoa) (ES)
(74) Mandataire: Urizar Barandiaran, Miguel Angel

(56) Documents cités:
- US-A- 4 572 348
- US-A- 4 918 957
- US-A- 5 573 098

## Description

Les serrures qui ne peuvent fonctionner qu'en introduisant la bonne pièce de monnaie sont déjà bien connues.

Les serrures qui fonctionnent avec une carte sont connues, elles aussi.

Il est connu par le brevet US-A-5 573 098 une serrure, selon le préambule de la revendication 1, à ouverture avec une pièce de monnaie, aménagée pour être ouverte avec une carte comportant un/des orifice(s), la serrure comportant une languette à pêne et une butée de languette pivotante, qui empêche le mouvement de la languette jusqu'à l'introduction dans la serrure de la pièce de monnaie appropriée, la serrure comprenant:
- un guide-carte fixé la serrure comprenant un espace pour insérer/placer la carte, le guide-carte comprenant un/des orifice(s) susceptible(s) d'être en rapport avec l'/les orifice(s) de la carte;
- une glissière qui dispose de rampes inclinées supérieures,
- la butée de languette dispose d'un prolongement qui se positionne sur l'une des rampes inclinées de la glissière

Le problème apparaît, lorsqu'un utilisateur qui dispose déjà d'un certain nombre de dispositifs, par exemple des casiers dans un club, des armoires de gymnases, etc., dont les serrures fonctionnent avec des pièces de monnaie, souhaite y ajouter la possibilité de faire fonctionner ces serrures avec une carte. Il s'agit d'introduire la possibilité d'utiliser une carte pour une serrure déjà existante ou installée, c'est pourquoi le mécanisme supplémentaire qui y sera installé doit être simple et bon marché. C'est là un objet de l'invention.

Il convient également, selon l'invention, que la carte utilisée soit retenue tant que la serrure est fermée.

Il faut aussi que la serrure ne puisse être fermée avec n'importe quelle carte, mais avec une carte spécifique pour ce nouveau type de serrure et que cette carte spécifique puisse également être personnalisée.

Si nous considérons qu'une serrure fonctionnant avec une pièce de monnaie, par exemple la demande de Brevet Européen 02380122.8, est déjà disponible chez l'utilisateur, on modifiera en particulier et légèrement la languette et la butée de languette de cette serrure et on y ajoutera une carcasse additionnelle avec un guide-carte et une glissière, de sorte qu'au moment d'introduire verticalement la carte appropriée dans le guide-carte, il y ait un mouvement horizontal de la glissière, et avec lui, l'entraînement de la languette de son pêne.

En particulier, la serrure à ouverture avec une pièce de monnaie, aménagée pour être ouverte avec une carte, objet de la présente invention, est caractérisée par le fait que:
- ledit espace est en communication avec des évidements inférieurs, et la glissière dispose de paliers inférieurs dotés d'une rampe inclinée, qui sont situés dans les évidements inférieurs du guide-carte, de sorte que, lorsque la carte est insérée verticalement dans le guide-carte, son rebord inférieur fait pression sur la rampe inclinée du palier de la glissière et provoque son mouvement horizontal,
- la glissière dispose d'une fenêtre transversale pour y mettre en place un dispositif de blocage qui comprend un bras flexible et une tête mobile d'ou fait/font saillie un/des piton(s) susceptible(s) de pénétrer de façon conjuguée dans l'/les orifice(s) de la carte et également que
- la languette dispose d'un piton susceptible de s'appuyer sur le bras flexible, la languette dispose d'une butée qui vient buter contre la tête du dispositif de blocage en limitant ainsi le mouvement de la languette, tant que ce piton n'agit pas sur le bras flexible du dispositif de blocage et tant que le/les piton(es) du bras flexible ne pénètre(nt) pas dans l'/les orifice(s) de la carte.

Elle se caractérise préférablement par le fait que le dispositif de blocage est fixe à une extrémité sur le guide-carte.

Elle se caractérise préférablement par le fait que le dispositif de blocage se trouve dans une fenêtre transversale de la glissière, à travers laquelle agit le piton de la languette.

Elle se caractérise préférablement par le fait que le(s) piton(s) de la tête du dispositif de blocage sont conjugués en forme et en position avec le(s) orifice(s) de la carte.

Pour mieux comprendre l'objet de la présente invention, on a représenté sur les plans une forme préférentielle de réalisation pratique, susceptible de changements accessoires qui ne dénaturent pas le fondement de l'invention, telle que définie par les revendications annexées.
La figure 1 est une vue éclatée dans un sens des composants de la serrure qui sont l'objet de l'invention.
La figure 2 est une vue de la figure 1 tournée de 180°.
La figure 3 est une vue frontale de la serrure (3) montée sur le guide-carte (2) et la carcasse (c).
La figure 4 est une représentation schématique du rapport existant entre la carte (1), le dispositif de blocage (6) et la languette (4) dans l'invention.

Sur les figures 1 et 2, ni la/les carcasse(s) ni les mécanismes de la serrure qui sont actionnés avec la clé n'ont été représentés, et pour ceux qui sont en rapport avec l'utilisation de pièces de monnaie pour en permettre l'ouverture, uniquement ce qui était strictement nécessaire à la compréhension de l'invention et en vue d'une explication-clé de celle-ci.

On décrit ci-dessous un exemple de réalisation pratique, non limitative, de la présente invention.

Dans les serrures, on dispose, ce qui est connu, de moyens pour déplacer la languette (4) avec son pêne (41) et d'une butée de languette (5) pivotante, qui empêche le mouvement de la languette (4) jusqu'à l'introduction de la pièce de monnaie adéquate (Demande de Brevet Européen 02380122.8).

Un mécanisme qui débloque/bloque la languette (5) de la serrure, si l'on utilise/ n'utilise pas la carte appropriée fait l'objet de l'invention.

Conformément à l'invention, la languette (4) dispose d'un piton (42) et d'une butée (43), et, de la butée de languette (5), fait saillie un prolongement (51).

Un guide-carte (2) est fixé à la carcasse de la serrure (c) et dispose d'un espace (21) pour insérer/placer la carte (1).

Une glissière (3) se déplace horizontalement guidée par le guide-carte (2).

La glissière (3) dispose d'une fenêtre transversale (33) pour y mettre en place un dispositif de blocage (6) qui est fixé par une extrémité (61) au guide-carte (2), l'autre extrémité ou tête de blocage (62) étant libre. La glissière (3) peut disposer également de fenêtres-guides (31) pour y mettre en place des demi-guides, dans ce cas des tenons-guides (22) du guide-carte (2).

De la tête de blocage (62) sort(ent) un/des piton(s) (63), qui pénètre(nt) de façon conjuguée dans un/des orifice(s) (11) de la carte (1), ce qui permet de personnaliser la carte/serrure.

La glissière (3) dispose de paliers (37) qui font saillie, lorsque la serrure est montée dans des évidements (27) inférieurs du guide-carte(2), ce qui en permet le déplacement horizontal.

Lorsque la carte (1) est insérée dans l'espace (21) du guide-carte (2), son rebord inférieur (13) (droit/gauche) exerce une pression sur une rampe inclinée (34) des paliers (37) inférieurs de la glissière (3) et l'oblige à se déplacer horizontalement en s'opposant à l'action d'un ressort antagoniste (m)

La glissière (3) dispose, dans sa partie supérieure, de fenêtres-logements (36) ayant des surface en rampe (35) (droite/gauche), où est situé le prolongement (51) de la butée de languette (5), ce qui fait que le mouvement horizontal de la glissière (3) est à l'origine du glissement / élévation du prolongement (51) et de la rotation/élévation de la butée de languette (5) et de la libération / déblocage de la languette (4).

Avec cette solution, la serrure peut déjà fonctionner, mais elle pourrait fonctionner avec n'importe quelle carte et, en outre, la carte carte pourrait être extraite avec la serrure ouverte ou fermée, ce qui est un inconvénient.

Il convient également, selon l'invention, que la serrure ne fonctionne qu'avec une certaine carte et que la serrure soit personnalisée, la carte étant retenue quand la languette est déplacée. Elle dispose du dispositif de blocage (6) qui se compose d'un bras flexible (64), d'une tête (62) et d'une partie fixe (61), et la languette (4) dispose d'une butée (43) qui prend appui sur une tête de blocage (62) quand la languette (4) se déplace (figure 4), en limitant ainsi son mouvement.

Le déplacement horizontal de la languette (4) s'accompagne de celui de son piton (42) qui, en s'appuyant sur le bras flexible (64) oblige la tête de blocage (62) qui, en passant par un orifice (23) du guide-carte (2) pénètre avec son piton (63) dans l'orifice (11) de la carte (1), à se déplacer en retenant ainsi la carte.

S'il ne s'agissait pas d'une carte prédéterminée, avec un orifice (11), la languette (4) ne pourrait pas se déplacer et la serrure ne fonctionnerait pas.

Le(s) piton(s) est/sont conjugué(s) avec l'/les orifice(s) (11) de la carte (1). Si le piton (63) ne pouvait pas pénétrer dans l'orifice (11) car n'existant pas ou n'étant pas son conjugué, la butée (43) heurterait la tête (62) et la languette ne pourrait plus continuer à se déplacer.

Une fois que le piton (63) pénètre dans l'orifice (1), la languette (4) peut se déplacer jusqu'à fond, mais le piton (42) oblige à maintenir la position de la tête (62), ce qui fait que la carte (1) est retenue par le piton (63), autrement dit à l'intérieur de la serrure jusqu'à ce que la languette (4) revienne à sa position initiale.

## Revendications

1. Serrure à ouverture avec une pièce de monnaie, aménagée pour être ouverte avec une carte (1) comportant un/des orifice(s) (11), la serrure comportant une languette (4) à pêne (41) et une butée de languette (5) pivotante, qui empêche le mouvement de la languette (4) jusqu'à l'introduction dans la serrure de la pièce de monnaie appropriée, la serrure comprenant:
- un guide-carte (2) fixé é la serrure comprenant un espace (21) pour insérer/placer la carte (1), le guide-carte (2) comprenant un/des orifice(s) (23) susceptible(s) d'être en rapport avec l'/les orifice(s) de la carte (1);
- une glissière (3) qui dispose de rampes inclinées supérieures (35),
- la butée de languette (5) dispose d'un prolongement (51) qui se positionne sur l'une des rampes inclinées (35) de la glissière (3),
**caractérisée par le fait que**:
- ledit espace (21) est en communication avec des évidements (27) inférieurs, et la glissière (3) dispose de paliers (37) inférieurs dotés d'une rampe inclinée (34), qui sont situés dans les évidements inférieurs (27) du guide-carte (2), de sorte que, lorsque la carte (1) est insérée verticalement dans le guide-carte (2), son rebord inférieur fait pression sur la rampe inclinée (34) du palier (37) de la glissière (3) et provoque son mouvement horizontal,
- la glissière (3) dispose d'une fenêtre transversale (33) pour y mettre en place un dispositif de blocage (6) qui comprend un bras flexible (64) et une tête (62) mobile d'où fait/font saillie un/des piton(s) (63) susceptible(s) de pénétrer de façon conjuguée dans l'/les orifice(s) (11) de la carte (1) et également que
- la languette (4) dispose d'un piton (42) susceptible de s'appuyer sur le bras flexible (64), la languette (4) dispose d'une butée (43) qui vient buter contre la tête (62) du dispositif de blocage (6) en limitant ainsi le mouvement de la languette, tant que ce piton (42) n'agit pas sur le bras flexible (64) du dispositif de blocage (6) et tant que le/les piton(es) (63) du bras flexible (64) ne pénètre(nt) pas dans l'/les orifice(s) de la carte (1).

2. - Serrure à ouverture avec une pièce de monnaie aménagée pour être ouverte avec une carte, selon la première revendication, **se caractérisant par le fait que** le dispositif de blocage (6) est fixé à une extrémité (61) sur le guide-carte (2).

3. - Serrure à ouverture avec une pièce de monnaie aménagée pour être ouverte avec une carte, selon la première revendication, **se caractérisant par le fait que** le dispositif de blocage (6) est situé dans une fenêtre transversale (33) de la glissière (3) à travers laquelle agit le piton (42) de la languette (4).

4. - Serrure à ouverture avec une pièce de monnaie aménagée pour être ouverte avec une carte, selon la première revendication, **se caractérisant par le fait que** le(s) piton(s) (63) de la tête (62) du dispositif de blocage (6) est/sont conjugué(s) en forme et en position avec l'/les orifices (11) de la carte(1)

5. - Serrure à ouverture avec une pièce de monnaie, aménagée pour être ouverte avec une carte, selon la première revendication, **se caractérisant par le fait que** le guide-carte (2) dispose de tenons-guides (22) qui sont placés dans des fenêtres guides (31) de la glissière (3).

## Claims

1. Lock opened with coin adjusted for opening with card (1) having a hole or holes (11), the lock consists of a tab with (4) a latch (41) and a pivoting tab stop (5) which prevents the movement of the tab (4) until the appropriate coin is inserted into the lock, the lock being made up of:
- a fixed card guide (2) with a space (21) to insert/place the card (1) which consists of a hole or holes (23) which correspond to the hole or holes in the card (1);
- a guide slide (3) with inclined upper ramps (35),
- the tab stop (5) has an extension (51) which is positioned on one of the inclined ramps (35) of the guide slide (3),
**characterized** because:
- said space (21) communicates with lower castings (27) and the guide slide (3) has some lower steps (37) equipped with an inclined ramp (34), which are located in the lower castings (27) of the card guide (2), so that, when the card is inserted vertically, (1) in the card guide (2), its lower vertex presses upon the inclined ramp (34) of the step (37) of the guide slide (3) originating its horizontal movement,
- the guide slide (3) has a transversal window(33) for the placement of a blocking device (6) consisting of a flexible arm (64) and a mobile head(62) from which a pin or pins protrude (63) which can in alignment penetrate the hole or holes in (11) the card (1), and also that
- the tab (4) has a pin (42) that can be supported on the flexible arm(64), the tab (4) has a stop (43) which stops with the head (62) of the blocking device, (6) limiting the movement of the tab (4), while said pin (42) does not act upon the flexible arm (64) of the blocking device (6) and while the piston or pistons (63) of the flexible arm (64) do not penetrate the hole or holes of the card (1).

2. Lock opened with coin adjusted for opening with card, according to first claim, **characterized** because the blocking device (6) is fixed on one end (61) on the card guide (2).

3. Lock opened with coin adjusted for opening with card, according to first claim, **characterized** because the blocking device (6) is located on a transversal window (33) of the guide slide (3) through which the pin (42) of the tab (4) works.

4. Lock opened with coin adjusted for opening with card, according to first claim, **characterized** because the pin or pins (63) of the head (62) of the blocking device (6) are aligned in form and position with the hole or holes (11) of the card (1).

5. Lock opened with coin adjusted for opening with card, according to first claim, **characterized** because the card guide (2) has guide-taps (22) which are located on guide windows (31) of the guide slide (3).

## Patentansprüche

1. Verschlusses der Öffnung bei Münzen, Öffnung bei Karten (1) mit einem oder mehreren Löchern (11). Die Sperre besteht aus einer Zunge (4) zur Verriegelung mit Sperrklinke (41), einem Anschlag der Zunge (5), der die Bewegung der Zunge (4) so lange verhindert, bis eine autorisierte Währung in den Verschluss eingeführt und von der Sperre erkannt wird:
- eine Führung einer festen Karte (2), die dem Raum (21) zum Einführen der Karte (1) entspricht, und über ein oder mehrere Löcher (23) verfügt, die der Position des entsprechenden Loches oder der entsprechenden Löcher auf der Karte (1) zuzuordnen sind;
- ein Schieber (3), der auf der oben geneigten schiefen Ebenen (35) angeordnet ist,
- der Anschlag der Zunge (5) verfügt über eine Verlängerung (51), die die Zunge in einer der schrägen Rasten (35) des Schiebers (3) positioniert, bedingt durch:
- bezeichneter Zwischenraum (21), der mit einer Aussparung (27) und dem Schieber (3) kommuniziert, der über einige Stufen (37) mit geneigten Flanken (34) verfügt, die nach Unten offen sind (27) und so als Führung für die Karte (2) dienen, so dass, wenn die Karte vertikal in die Führung (1) der Karte (2) eingeführt wird, diese mit ihrer Spitze durch seine horizontale Bewegung auf die schräge Rampe (34) der Stufe (37) der Sperre (3) drückt.
- der Schieber (3) bewegt sich durch eine transversale Aussparung (33), zum Feststeller (6), der aus einem flexiblen Arm (64) und einem beweglichen Kopf (62) besteht, so dass er einen oder einige empfindliche Nocken (63) so berührt, so dass sie in das oder die Löcher (11) der Karte (1) eindringen können.
- die Zunge (4) verfügt über einen Nocken (42) auf dem flexiblen Arm (64) und die Zunge (4) verfügt über einen Anschlag (43),der am Kopf (62) des Feststellers (6) anschlägt und die Bewegung der Zunge (4) begrenzt, indem der bezeichnete Nocken (42) nicht durch den flexiblen Arm (64) des Feststellers (6) betätigt wird und indem der oder die Kolben (63) des flexiblen Armes (64) des Feststellers nicht in das Loch oder die Löcher auf der Karte (1) eindringen können.

2. Der Verschluss der Öffnung bei Münzen und der Öffnung durch Karten wird, entsprechend der ersten Forderung, **dadurch** erfüllt, dass der Feststeller (6) an einem Ende (61) der Führung der Karte (2) befestigt ist.

3. Der Verschluss der Öffnung bei Münzen und der Öffnung durch Karten wird, entsprechend der ersten Forderung, **dadurch** erfüllt, dass sich der Feststeller (6) in einer transversalen Aussparung (33) des Schiebers (3) befindet und hinter dieser befindet sich der Nocken (42) zur Betätigung der Zunge (4).

4. Verschluss der Öffnung bei Münzen und der Öffnung durch Karten wird, entsprechend der ersten Forderung, wird **dadurch** erfüllt, dass der oder die Nocken (63) des Kopfes (62) des Feststellers (6) so montiert sind, dass sie in Form und Position dem oder den Löchern (11) in der Karte (1) entsprechen.

5. Der Verschluss der Öffnung bei Münzen und der Öffnung durch Karten wird, entsprechend der ersten Forderung, **dadurch** erfüllt, dass die Führung der Karte (2) einen Führungsbolzen (22) hat, die sich in einigen Aussparungen der Führung (31) des Schiebers (3) befinden.
